# EUROPÄISCHE PATENTSCHRIFT

(11) **EP 1 436 553 B1**
(45) Veröffentlichungstag und Bekanntmachung des Hinweises auf die Patenterteilung: **14.12.2005**
(21) Anmeldenummer: 02785211.0
(22) Anmeldetag: 15.10.2002
(51) Int. Cl.: F24F 9/00, E06B 7/00

(54) **SCHIEBETÜREINRICHTUNG**
SLIDING DOOR DEVICE
DISPOSITIF DE PORTE COULISSANTE

(30) Priorität: 17.10.2001 DE 20116803 U; 31.05.2002 DE 10224527
(43) Veröffentlichungstag der Anmeldung: 14.07.2004
(73) Patentinhaber: Zeglinski Andre, 45770 Marl (DE)
(72) Erfinder:
(74) Vertreter: Ludewig, Karlheinrich
(86) Internationale Anmeldenummer: PCT/EP2002/011489
(87) Internationale Veröffentlichungsnummer: WO 2003/033967

(56) Entgegenhaltungen:
- DE-A- 3 806 234
- DE-A- 10 005 964
- GB-A- 967 097
- PATENT ABSTRACTS OF JAPAN vol. 011, no. 215 (M-606), 11. Juli 1987 (1987-07-11) -& JP 62 033234 A (EBARA CORP;OTHERS: 01), 13. Februar 1987 (1987-02-13)

## Beschreibung

Die Erfindung betrifft eine Schiebetüreinrichtung umfassend wenigstens eine bewegbare Schiebetür sowie Begrenzungsteile zur Halterung und Führung der verschiebbaren Schiebetür, die in Abhängigkeit einer Steuerung automatisch einen Wanddurchgang öffnet und/oder verschließt, hierbei ist die Schiebetür an ihren Rändern mindestens bereichsweise mit einem Rahmenteil umgeben, wobei durch ein Gebläse ein durch eine Längsöffnung erzeugter Luftschleier vor dem Durchgang erzeugbar ist, und der Luftschleier aus einer nahezu die gesamte Länge der vertikalen Türseite einnehmenden Öffnung eines Rahmenteiles strömt, der an der freien vertikalen Seite der Schiebetür angeordnet ist. Derartige Einrichtungen (vergleiche Patent Abstracts of Japan vol. 011, no. 215 (M-606), 11. Juli 1987 und JP 62033234 A (EBARA CORP; Others: 01), 13. Februar 1987) sind vielfach bekannt. Sie dienen zum Verschließen der Türöffnung des Durchganges von Lagerhäusern, Verkaufsläden, Flughäfen u.dgl. Sobald sich jemand nähert, öffnet die Tür sich automatisch. Sobald der Betreffende die Tür passiert, dann schließt sie wieder. Bei einem Dauerbetrieb bleibt die Tür in ihrer Öffnungsstellung, so dass allein der Luftschleier eine Abschirmung des Durchganges erzeugt.

Bei einer derartigen Ausführung erfolgt die Luftzufuhr zu den beiden Schiebetüren jeweils über einen elastischen Schlauch, der dehnbar über den Schiebetüren angeordnet ist. Von Nachteil ist das bei jeder Bewegung der dehnbare Schlauch gestreckt oder zusammengedrückt wird. Es ergibt sich ein rascher Verschleiß, so dass sich derartige Steuerungen nicht bewährt haben. Darüber hinaus ist durch die lange Luftleitung bis zu der vertikalen Öffnung an der Tür ein großer Luftverbrauch erforderlich um schließlich den Luftschleier bilden zu können. Darüber hinaus ist der Stromverbrauch zur Erzeugung des Luftschleiers relativ groß. Schließlich hat eine derartige Anordnung ein Vorlaufen als auch ein langes Nachlaufen des Gebläses, da der Luftdruck erst aufgebaut und dann abgebaut werden muss. Eine derartige Anordnung hat sich daher nicht bewährt.

Da beim Öffnen der Schiebetür oft kalte frische Luft in den dahinterliegenden Raum einströmt, ist man bemüht, die Tür durch eine Luftschleiereinrichtung gegen Zug zu verschließen. Bei einer weiteren Ausführung liegt im Boden vor der Tür eine einen Luftschleier erzeugende Vorrichtung, die von unten nach oben den Durchgang abschirmt oder umgekehrt. Derlei Vorrichtungen haben sich jedoch nicht durchgesetzt, da von Seiten eines Benutzers die von unten strömende Luft als unangenehm und lästig empfunden wird. Außerdem haben derartige Luftschleiereinrichtungen einen hohen Energieverbrauch bzw. physikalisch gesehen eine zu geringe Wirkung. Die Abstimmung im oberen Bereich der Tür ist wegen der großen Höhe schlecht. Weiter ist bei Flügeltüren eine Luftschleiereinrichtung vorgeschlagen, die seitwärts vor der Tür einen Luftschleier erzeugen soll. Das Gebläse weist eine Luftansaugung als auch einen Luftstrahl auf, die beide an einer Seite liegen, so dass sich der Luftstrahl schnell mit der Ansaugung vermischt. Eine solche Vorrichtung ist nicht wirksam.

Aufgabe der Erfindung ist es daher, eine Schiebetüreinrichtung der eingangs genannten Art so zu gestalten, dass sie einfach zu installieren, sicher in ihrem Gebrauch und vorteilhafterweise sicher bei geöffneter Tür eine Abschirmung des Durchganges der Tür vorsieht. Darüber hinaus soll die Luftschleiereinrichtung nur einen geringen Energieverbrauch aufweist. Diese Aufgabe wird erfindungsgemäß dadurch gelöst, dass das Rahmenteil eine Aufnahme aufweist, in der ein Gebläse vorgesehen ist, und über eine düsenartige Austrittsöffnung den Luftschleier erzeugt und dass an der Rückseite des Rahmenteiles eine Ansaugöffnung des Gebläses vorgesehen ist. Dadurch, dass die Schiebetür an ihrer freien vertikalen Seite eine ein Aufnahme beinhaltendes Rahmenteil aufweist, in der ein Gebläse vorgesehen ist, ergibt sich die Möglichkeit, einfach und leicht Luftschleier im Bereich eines Durchganges zu erzeugen. Selbst eine nachträgliche Montage an der Schiebetür ist möglich, da zur Erzeugung des Luftschleiers lediglich die Aufnahme mit dem Rahmenteil und dem Gebläse an der vertikalen Seite der Schiebetür montiert werden muss. Die Stromversorgung des Gebläses kann leicht in einer Leitung oberhalb der Tür installiert werden. Dadurch, dass die Austrittsöffnung des Gebläses sich entlang der vertikalen Seite erstreckt, wird im gesamten Höhenbereich der Türe ein Luftschleier erzeugt, der den Durchgang abschirmt. Durch Anbringung der Eintrittsöffnung im Abstand der Austrittsöffnung beispielsweise an der Rückseite des Rahmenteiles wird erreicht, dass Ansaugluft und Austrittsluft nicht gegenseitig vermischen werden, während die Eintrittsöffnung je nach Wunsch von der einen des Türganges oder von der anderen Seite des Durchganges ansaugen kann. Seite Vielmehr kann jeweils die Austrittsluft frei strömen, ohne durch eine Ansaugung behindert zu werden. Zur Erzeugung des Luftschleiers ist lediglich ein Rahmenteil vorgesehen, der das Gebläse beinhaltet. Durch den Luftschleier wird weiter sichergestellt, dass eine Abschirmung gewährleistet ist und keine kalte Luft ins Innere des durch die Türeinrichtung verschließbaren Durchganges gelangt. Vorteilhafterweise ist die Ansaugöffnung an der Innenseite der Schiebetür vorgesehen, so dass lediglich erwärmte Luft an der Türinnenseite zur Abschirmung des Luftschleiers verwendet wird. Um den Schleier möglichst groß und in gleichmäßiger Dichte zu halten, empfiehlt es sich, dass das Gebläse sich nahezu über die gesamte Höhe der Tür erstreckt.

Vorteilhafterweise verläuft der durch die düsenartige Auftrittsöffnung erzeugte Luftschleier in einem geringfügig zur Bewegungsrichtung der Tür sich erstreckenden Winkel, der von der Bewegungsbahn der Tür wegweist.

Auf diese Weise wird sichergestellt, dass bei auftretendem Luftschwankungen auf den Durchgang der Abschirmluftschleier etwaige in den Durchgang der Tür gerichteten Luftströme wegweist.

Bei einem besonderen Ausführungsbeispiel der Erfindung schaltet das Gebläse bei voller Türöffnung eine höhere Leistung ein, um so der sich öffnenden Durchgangsbreite Rechnung zu tragen. Darüber hinaus ist sichergestellt, dass der Stromverbrauch der Luftschleiereinrichtung möglichst gering gehalten ist. Bei einem besonderen Ausführungsbeispiel sind zwei gegenläufige Schiebetüren jeweils mit einem Gebläse ausgerüstet. Durch diese Maßnahme kann eine große Breite des Durchganges durch den Luftschleier abgeschirmt werden, darüber hinaus ist die Abschirmung noch besser, da praktisch von beiden Seiten des Durchganges der Schleier erzeugt wird. Günstig ist es, wenn das Gebläse als Tangential- bzw. Querstromventilator ausgebildet ist, da es sich gezeigt hat, dass solche Gebläse schnell bei einem Luftschleier entsprechenden Druck erzeugen können, leise laufen und einen geringen Energieverbrauch haben.

Bei einem besonderen Ausführungsbeispiel der Erfindung beträgt der Rotor des Tangentialventilators in der Aufnahme einen Durchmesser <=90 mm, insbesondere 45mm. Eine solche Anordnung erlaubt an der freien Seite der Tür eine schmale Ausbildung des Rahmens, so dass derartige Tangentialventilatoren bzw. Tangentialgebläse mit Tür und Rahmen leicht einbaubar sind. Hierbei empfiehlt es sich, dass die Aufnahme des Rahmenteiles der freien vertikalen Seite der Schiebetür mit Ein- und Austrittsöffnung eine Größe aufweist, die etwa dem 2-fachen des Durchmessers des Rotors des Tangentialgebläses entspricht. Mit einer solchen Ausbildung ergibt sich der Vorteil, dass das Gebläse, obwohl es an der freien Seite der Tür ist, optisch nicht wesentlich in Erscheinung tritt. Durch diese Größe wird weiter sichergestellt, dass die Tür optisch gesehen einen Gesamteindruck aufweist, der nicht klobig wirkt. Darüber hinaus tritt dieser schmale Rahmenteil optisch doch so weit in Erscheinung, dass bei Nicht-Öffnen der Tür keine Person gegen die Glastür läuft. Weiter erlaubt eine solche Ausbildung, dass trotz des geringen Durchmessers der Aufnahme mit Ein- und Austrittsöffnungen in das Türrahmenteil installiert werden kann. Der Vorteil der Tangentialventilatoren mit solchen Rotoren, die derartig im Durchmesser gestaltet sind, gewährleistet, dass keine großen Massenbewegungen erfolgen, wenn der Rotor läuft. Darüber hinaus sind derartige Rotoren im Betrieb leise. Vibrationen treten nicht auf. Der weitere Vorteil solcher Rotoren besteht darin, dass bei einer Türhöhe von 2m und mehr der Tangentialventilator nur aus einem einzigen Rotor in der Aufnahme besteht. Hierdurch ergibt sich wiederum eine kostengünstige Herstellung sowie leichte Montage. Bei einem besonderen Ausführungsbeispiel weist bei einer Türhöhe von ca. 2 m der Motor des Tangentialventilators nach seinen beiden Seiten einen Rotorabschnitt auf. Durch diese Maßnahme erhält man mittig im Bereich der Tür eine sichere Halterung, während die Rotorabschnitte ohne starke Belastungen die Luft befördern können. In den Rotorabschnitten selber entsteht kaum eine Torsion in den Rotorabschnitten. Es erfolgt eine gleichmäßige Luftförderung. Schließlich können die Rotorabschnitte im Durchmesser selber kleiner gestaltet werden, da keine großen Belastungen mehr auftreten.

Es hat sich gezeigt, dass günstigerweise der Anströmwinkel des Luftwinkels bezüglich der durch die geschlossene Tür gebildeten Linie 7° beträgt. Hierbei weist der Luftstrom von der Tür weg, so dass durch dieses Wegweisen, wenn die Tür geöffnet ist, ein sicherer Schutz gegen Eindringen von Luft, insbesondere Kaltluft in den durch die Tür verschlossenen Raum gegeben ist. Ein derartiger Luftstrom, der vor der Tür weht gestattet darüber hinaus eine sichere Abdichtung, so dass von außen her bei plötzlichen Luftstößen keine Verunreinigungen durch die Tür kommen können.

Bei einem besonderen Ausführungsbeispiel der Erfindung beträgt der aus der Austrittsöffnung tretende Luftstrom eine Geschwindigkeit von wenigstens 2m pro Sekunde. Bei einer solchen Geschwindigkeit ist eine sichere Abdichtung bei geöffneter Tür gegeben. Darüber hinaus wird sichergestellt, dass keine Fremdluft in den durch die Tür verschlossenen Raum eintreten können.

Bei einem weiteren Ausführungsbeispiel der Erfindung ist zumindest der an der freien Schiebetürseite liegende vertikale Rahmenteil für das Gebläse aus geschäumten Metall aufgebaut ist. Diese Maßnahme erlaubt eine sichere Schalldämmung der Gebläse, darüber hinaus weisen solche Rahmenteile nur ein geringes Gewicht auf, so dass eine Belastung der Schiebetüren kaum auftritt. Schließlich erlaubt das geschäumte Metall auch eine entsprechende Isolierung bei geschlossener Tür, da die einzelnen Luftblasen etwaige Kälte nicht durch die Pfosten dringen lassen. Schließlich lässt sich das Rahmenteil sicher an die freie vertikale Seite der Schiebetür befestigen.

In weiterer Kennzeichnung der Erfindung trägt der an der freien vertikalen Türseite liegende Rahmenteil in seinem vorzugsweise unteren Bereich einen Sensor zur Überwachung des Durchganges. Dadurch, dass unmittelbar vor der Tür ein Sensor ist, können etwaige Gegenstände leicht erfasst werden, um zu verhindern, dass die Schiebetüren, die sich automatisch öffnen und schließen lassen, gegen diese Gegenstände stoßen. Darüber hinaus erlaubt eine weitere Ausbildung des Sensors, beispielsweise aus einem Warenlager, noch nicht freigegebene Waren, die noch mit einer Sicherheitseinrichtung behaftet sind, beim Türdurchgang zu erkennen, was dann einen entsprechenden Alarm auslöst. Etwaige Vorrichtungen, die, wie bisher in dem Türdurchgang überwachen, sind nicht mehr erforderlich, da nunmehr die Tür selber die Überwachung vornehmen kann. Vorteilhafterweise ist ein für die Türöffnung dienender der Sensor des Rahmenteiles einer Schiebetür nach der Außenseite des Durchganges gerichtet, während der Sensor des Rahmenteiles der anderen Schiebetür nach der Innenseite des Durchganges gerichtet ist, da auf diese Weise durch den Erfassungswinkel des Sensors beide Seiten der Tür abgetastet werden. Von Vorteil ist es hierbei, dass der Sensor auch auf kleinere Gegenstände auf dem Boden passen kann. Dadurch, dass der Sensor fest angeordnet ist, ist eine Verstellung des Drehwinkelbereiches nicht möglich, da die Tür den entsprechenden Raum selber abtasten kann. Es ist daher gegenüber den bekannten Ausführungen eine einfache Handhabung möglich, insbesondere Anordnung, die praktisch für einen Außenstehenden nicht erkennbar ist. Von Vorteil ist es weiter, wenn die Stromversorgung von dem Gebläse und/oder dem Sensor für die Zugseilanordnung zur Bewegung einer jeden Schiebetür erfolgt. Diese Anordnung erlaubt ohne zusätzliche Maßnahmen, wie Anordnung von Leitungskabeln, allein bei der Installation der Tür über dessen Bewegungsseile sicher die Stromversorgung durchzuführen, so dass die Installation solcher Türen, auch wenn sie nachträglich ausgerüstet werden, besonders einfach ist.

Bei einer besonderen vorteilhaften Ausführungsform ist der Rahmenteil mit der Gebläseaufnahme an der freien vertikalen Türseite an der Seitenfläche der Tür angeordnet. Diese Maßnahme erlaubt eine sichere Befestigung, da die Fläche zur Halterung des Türgebläses mit einem größerem Abschnitt von der Glastür festlegbar ist.

Die Anordnung gestattet darüber hinaus noch weiter, dass praktisch nur noch eine Schiebetür gefertigt werden muss, da für beide gegeneinanderlaufende Schiebetüren nur noch eine einzige Tür erforderlich ist. Dies gilt auch für die Anordnung des Sensors. Der eine Sensor tastet den Außenbereich und der andere Sensor den Innenbereich des Durchganges ab.

Bei einem besonderen Ausführungsbeispiel der Erfindung, beispielsweise, wenn die Schiebetüreinrichtung für den Winterbetrieb einstellbar ist, ist die Öffnungsbreite des Durchganges durch die Schiebetür verkleinert und das Gebläse in eine geringere Gebläseleistung umgeschaltet, um so etwa unnötige Kosten zu vermeiden. Darüber hinaus ist es ausreichend, wenn nur auf eine bestimmte Breite der Durchgang geöffnet sein muss. Der Luftschleier kann dann sicher den Durchgang, soweit der Durchgang offen ist, mit verschließen.

Von Vorteil ist es, wenn die Ausblasausrichtung der düsenartigen Austrittsschlitzes einstellbar verstellbar ist, um so nach Gegebenheit eine optimale Justierung der Tür vornehmen zu können. Besteht beispielsweise ein größerer Druckunterschied zwischen den beiden Seiten des Durchganges, kann der Austrittsschlitz um einen starken Winkelbetrag verschwenkt werden, um einen Luftdurchtritt durch die Tür zu vermeiden.

Auf der Zeichnung ist der Erfindungsgegenstand in mehreren Ausführungsbeispielen dargestellt und zwar zeigen:
- Fig. 1a: ein Doppelschiebetür in geschlossenem Zustand,
- Fig. 1: b eine Doppelschiebetür im geöffnetem Zustand,
- Fig. 2: in größerem Maßstab in Draufsicht die freie Seite einer Schiebetür,
- Fig. 3: in Vorderansicht die Schiebetür im Bereich der freien Seite,
- Fig. 4: die Rückansicht der Schiebetür,

- Fig. 5: im größeren Maßstab der Austrittsschlitz mit Düsenöffnung.

Die erfindungsgemäße Schiebetüreinrichtung 10 umfasst zwei Schiebetüren 11, die gegenläufig bewegbar sind. Sie sind automatisch über eine Steuervorrichtung in ihrem Öffnungszustand und ihrem Schließzustand durch einen nicht dargestellten Sensor überführbar. Die beiden Schiebetüren verschließen einen Durchgang 20, der das Rauminnere von draußen abtrennt. Die beiden Schiebetüren sind an einem Begrenzungsteil 12 geführt und festgelegt. Dieses Begrenzungsteil weist auch die Vorrichtung zur Bewegung der Schiebetüren auf. Eine Schiebetür 11 weist an ihren Rändern Leisten auf. An der freien vertikalen Seite 13 der Schiebetür ist ein Rahmenteil 14 vorgesehen, hierbei umgreift das Rahmenteil 14 die aus Glas bestehende Schiebetür einerseits, andererseits bildet es mit der gegenüberliegende Schiebetür eine Stoßfläche. Das Rahmenteil ist aus einem leichten Werkstoff aufgebaut.

Beide Rahmenteile 14 weisen eine Aufnahme 15 auf, in der ein Gebläse 16 angeordnet ist, das aus einem Tangialventilator besteht. Der Aufnahme des Gebläses ist eine Austrittsöffnung 17 zugeordnet sowie eine Eintrittsöffnung 18 mit größerem Querschnitt. Die Austrittsöffnung ist schlitzartig gestaltet, ggf. mit Unterbrechungen. Beide Öffnungen erstrecken sich über die gesamte Höhe der Tür. Die Austrittsöffnung kann düsenartig gestaltet sein, ggf. kann auch eine Düse 22 eingesetzt sein. Die Eintrittsseite ist durch ein Gitter 19 abgedeckt.

Die Schiebetür 11 verschließt einen Durchgang 20, hierbei ist an der Innenseite 21 des Durchganges die Eintrittsöffnung des Gebläses 16 vorgesehen.

Der von der Austrittsöffnung 17 erzeugte Luftstromschleier bewegt sich bei dem gezeigten Ausführungsbeispiel um einen Winkel 26 zur Bewegungsbahn 25 der Tür, die schematisch angedeutet ist. Es sei hier erwähnt, dass bei aktivierter Türeineinrichtung beide Gebläse mit einer geringen Leistung fahren, selbst wenn die Tür geschlossen ist, um so die etwaige Spalte an der Stoßstelle der beiden Rahmenteile abzudichten.

Der Rahmenteil, der in Fig. 2 in größerer Darstellung dargestellt ist, besteht aus einem leichten Werkstoff, beispielsweise aus geschäumtem Metall.

Es sei hier noch erwähnt, dass ein Sensor 23 an den Rahmenteilen 14 vorgesehen ist. Dieser erfasst den Durchgang 20 einerseits, um etwaige Gegenstände ermitteln zu können, die eine Schließbewegung der Türe zu beeinträchtigen, andererseits um Personen, die von der Innenseite her kommen, abzutasten, ob diese Waren mitnehmen, die noch eine Diebstahlsicherung tragen, beispielsweise ist dann ein solcher Sensor vorgesehen, wenn die Türeinrichtung zur Abschirmung eines Verkaufsladendurchganges dient.

Aus Fig. 3 ist die Vorderseite der Tür, also die Außenseite ersichtlich. Aus dieser Darstellung ist ersichtlich, dass die Aufnahme mit dem Gebläsemotor sich nahezu über die gesamte Höhe erstreckt.

In Fig. 4 ist die Rückseite der Tür gemäß Pfeil IV dargestellt. An der Innenseite befindet sich der Sensor 23, außerdem das Abdeckgitter 19 der Entrittsöffnung 18 des Gebläses.

Aus Fig. 5 ist ersichtlich, dass die Austrittsöffnung 17 durch eine Düse 22 verschließbar ist. Durch diese Düse kann der Luftstromschleier etwas in seiner Richtung verändert werden.

Zum Abschluss sei noch erwähnt, dass die Erfindung nur in ihren wesentlichen Teilen dargestellt ist, um so eine Erläuterung geben zu können. Die konkrete Steuerung sowie Abtastung sowie die Bewegungseinrichtungssteuerung ist nicht dargestellt.

Wie bereits erwähnt, sind die dargestellten Ausführungsformen nur beispielsweise Verwirklichungen. Die Erfindung ist nicht darauf beschränkt. Vielmehr sind noch mancherlei Abänderungen und Anwendungen möglich. Beispielsweise könnte das Rahmenteil gegenüber der Darstellung kleiner ausgebildet werden, um so optisch gesehen einen größeren Durchblick durch die Schiebetür zuzulassen. Wichtig ist nur, dass der Rahmenteil einerseits die Türen haltert, das Gebläse aufnimmt sowie eine Eintritts- und eine Austrittsöffnung aufweist, die sich vorteilhafterweise über die gesamte Höhe der Tür erstrecken, um so einen richtigen Vorhang vor dem Türdurchgang zu schaffen. Nachzutragen bleibt noch, dass die ganze Tür mit Rahmenleisten umgeben sein kann, mit Ausnahme der freien vertikalen Seite, an der das Rahmenteil für das Gebläse vorgesehen ist. Weiter sei vorgetragen, dass der Tangentialventilator einen Rotor mit einem Motor umfasst, der insgesamt eine Länge hat, die der Türhöhe entspricht. Der Durchmesser des Rotors beträgt 80 mm oder weniger, so dass die Aufnahme des Türrahmenteiles relativ schmal gestaltet ist. Der Ausströmwinkel des Luftstromes beträgt bei geschlossener Tür 7° von der Tür weggerichtet. Der Luftstrom des Rotors hat eine Austrittsgeschwindigkeit von wenigstens 2m pro Sekunde. Die Ausdrücke Tangentialventilator, Tangentialgebläse sowie Querstromventilator bedeuten jeweils das gleiche Gebläse. Der Tangentialventilator kann so aufgebaut sein, dass er mittig einen Motor aufweist, an den nach beiden Seiten die Drehrotoren angeordnet sind, die die Luftförderung vornehmen.

### Bezugszeichenliste

- 10: Türeinrichtung
- 11: Schiebetür
- 12: Begrenzungsteil
- 13: freie vertikale Seite der Schiebetür
- 14: Rahmenteil
- 15: Aufnahme in 14
- 16: Gebläse in 15
- 17: Austrittsöffnung von 16
- 18: Eintrittsöffnung von 16
- 19: Gitter von 18
- 20: Durchgang für 10
- 21: Innenseite von 10
- 22: Düse in 17
- 23: Sensor
- 24: Luftstromschleier
- 25: Bewegungstür von 11
- 26: Winkel des Luftstromes zur Bewegungsrichtung

## Patentansprüche

1. Schiebetüreinrichtung (10) umfassend wenigstens eine bewegbare Schiebetür (11) sowie Begrenzungsteile (12) zur Halterung und Führung der bewegbaren verschiebbaren Schiebetür (11), die in Abhängigkeit einer Steuerung automatisch einen Wanddurchgang (20) öffnet und/oder verschließt, hierbei ist die Schiebetür (11) an ihren Rändern mindestens bereichsweise mit einem Rahmenteil (14) umgeben, wobei durch ein Gebläse ein durch eine Längsöffnung erzeugter Luftschleier (24) vor dem Durchgang (20) erzeugbar ist, und der Luftschleier aus einer nahezu die gesamte Länge der vertikalen Türseite einnehmenden Öffnung, (17) eines Rahmenteiles (14) strömt, der an der freien vertikalen Seite (13) der Schiebetür (11) angeordnet ist,
**dadurch gekennzeichnet,**
**dass** das Rahmenteil (14) eine Aufnahme (15) aufweist, in der ein Gebläse (16) vorgesehen ist und über eine düsenartige Austrittsöffnung (17) den Luftschleier (24) erzeugt und das an dem Rahmenteil (14) eine Ansaugöffnung (18) des Gebläses (16) vorgesehen ist.

2. Schiebetüreinrichtung nach Anspruch 1, **dadurch gekennzeichnet, dass** die Ansaugöffnung (18) an der Innenseite (21) der Schiebetür vorgesehen ist.

3. Schiebetüreinrichtung nach Anspruch 1 oder 2, **dadurch gekennzeichnet, dass** das Gebläse (16) sich über nahezu der gesamten Höhe der Tür (11) erstreckt.

4. Schiebetüreinrichtung nach einem der Ansprüche 1 oder 3, **dadurch gekennzeichnet, dass** der durch die düsenartige Austrittsöffnung (17) erzeugte Luftschleier (24) in einem geringfügig zur Bewegungsrichtung (25) der Tür sich erstreckenden Winkel (26) verläuft, hierbei weist der Luftstrom des Schleiers von der Bewegungsbahn (25) der Schiebetür (11) weg.

5. Schiebetüreinrichtung nach einem der Ansprüche 1 bis 4, **dadurch gekennzeichnet, dass** das Gebläse (16) bei der Türöffnung in eine höhere Leistung umschaltet.

6. Schiebetüreinrichtung nach einem der Ansprüche 1 bis 4, **dadurch gekennzeichnet, dass** zwei gegenläufige Schiebetüren (11) jeweils mit einem Gebläse (16) ausgerüstet sind.

7. Schiebetüreinrichtung nach einem der Ansprüche 1 bis 6, **dadurch gekennzeichnet, dass** das Gebläse (16) als Tangential- bzw. Querstromventilator ausgebildet ist.

8. Schiebetüreinrichtung nach einem der Ansprüche 1 bis 7, **dadurch gekennzeichnet, dass** der Rotor des Tangentialventilators (16) in der Aufnahme (15) einen Durchmesser <= 90 mm, insbesondere 45 mm aufweist.

9. Schiebetüreinrichtung nach einem der Ansprüche 1 bis 8, **dadurch gekennzeichnet, dass** die Aufnahme (15) des Türrahmenteiles (14) mit Ein- und Austrittsöffnung (17, 18) eine Größe aufweist, die etwa dem 2-fachen des Durchmessers des Rotors des Tangentialgebläses (16) entspricht.

10. Schiebetüreinrichtung nach einem der Ansprüche 1 bis 9, **dadurch gekennzeichnet, dass** bei einer Türhöhe von 2m der Tangentialventilator einen einzigen Rotor in der Aufnahme (15) aufweist.

11. Schiebetüreinrichtung nach einem der Ansprüche 1 bis 10, **dadurch gekennzeichnet, dass** bei einer Türhöhe von ca. 2m der Motor des Tangentialventilators nach seinen beiden Seiten hin einen Rotorabschnitt aufweist.

12. Schiebetüreinrichtung nach einem der Ansprüche 1 bis 11, **dadurch gekennzeichnet, dass** der Ausströmwinkel des Luftstromes bezüglich der durch die geschlossene Tür (11) gebildeten Linie 7° beträgt, hierbei weist der Luftstrom von der Tür (11) weg.

13. Schiebetüreinrichtung nach einem der Ansprüche 1 bis 12, **dadurch gekennzeichnet, dass** der aus der Austrittsöffnung (17) austretende Luftstrom eine Geschwindigkeit von wenigstens 2 m pro Sekunde enthält.

14. Schiebetüreinrichtung, insbesondere nach einem der Ansprüche 1 bis 13, **dadurch gekennzeichnet, dass** zumindest der an der freien Schiebetürseite (13) liegende vertikale Rahmenteil (14) für das Gebläse (16) aus geschäumten Metall aufgebaut ist.

15. Schiebetüreinrichtung, insbesondere nach einem der Ansprüche 1 bis 14, **dadurch gekennzeichnet, dass** der an der freien vertikalen Türseite (13) liegende Rahmenteil (14) in seinem vorzugsweise unteren Bereich einen Sensor (23) zur Überwachung des Durchgangs (20) trägt.

16. Schiebetüreinrichtung nach Anspruch 15, **dadurch gekennzeichnet, dass** ein für die Türöffnung dienender Sensor (23) des Rahmenteils (14) einer Schiebetür (11) nach der Außenseite des Durchgangs (20) gerichtet ist, während der Sensor (23) das Rahmenteil der anderen Schiebetür (11) nach der Innenseite (21) des Durchganges (20) gerichtet ist.

17. Schiebetüreinrichtung nach einem der Ansprüche 1 bis 16, **dadurch gekennzeichnet, dass** die Stromversorgung von dem Gebläse (15) und/oder dem Sensor (23) über die Zugseilanordnung zur Bewegung einer jeden Schiebetür erfolgt.

18. Schiebetüreinrichtung nach einem der Ansprüche 1 bis 17, **dadurch gekennzeichnet, dass** der Rahmenteil (14) mit der Gebläseaufnahme (15) an der freien vertikalen Türseite (13) an der Seitenfläche der Tür (11) angeordnet ist.

19. Schiebetüreinrichtung nach einem der Ansprüche 1 bis 18, **dadurch gekennzeichnet, dass** auf eine geringere Öffnungsbreite des Durchgangs (20) die einstellbare Schiebetür (11) das Gebläse (16) in eine geringere Gebläseleistung umschaltbar ist.

20. Schiebetüreinrichtung nach einem der Ansprüche 1 bis 19, **dadurch gekennzeichnet, dass** die Ausblasrichtung des düsenartigen Austrittsschlitzes (17) verstellbar ist.

## Claims

1. Sliding door device (10) comprising at least one movable sliding door (11) and boundary parts (12) to hold and guide the movable, sliding door (11), which automatically open and/or close a doorway (20) under the direction of a control unit, where at least certain edges of the sliding door (11) are enclosed by a frame part (14); where a blower is able to produce an air curtain (24), which emerges through a longitudinal opening and passes in front of the doorway (20); and where the air curtain flows from an opening (17) in a frame part (14), which opening extends over nearly the entire length of the vertical edge of the door, the frame part being mounted on the exposed vertical edge (13) of the sliding door (11),
**characterized in that** the frame part (14) has a receptacle (15), in which a blower (16) which produces the air curtain (24) is installed, the curtain being discharged through a nozzle-like outlet (17), and **in that** an intake (18) for the blower (16) is provided in the frame part (14).

2. Sliding door device according to Claim 1, **characterized in that** the intake (18) is provided on the inside surface (21) of the sliding door.

3. Sliding door device according to Claim 1 or Claim 2, **characterized in that** the blower (16) extends over nearly the entire height of the door (11).

4. Sliding door device according to Claim 1 or Claim 3, **characterized in that** the air curtain (24) produced by the nozzle-like outlet (17) extends at a slight angle (26) to the direction (25) in which the door moves, the air current of the curtain being directed away from the path (25) along which the sliding door (11) moves.

5. Sliding door device according to one of Claims 1-4, **characterized in that** the blower (16) switches to a higher power setting when the door opens.

6. Sliding door device according to one of Claims 1-4, **characterized in that** each of two sliding doors (11), which move in opposite directions, is equipped with a blower (16).

7. Sliding door device according to one of Claims 1-6, **characterized in that** the blower (16) is designed as a tangential or transverse-flow ventilator.

8. Sliding door device according to one of Claims 1-7, **characterized in that** the rotor of the tangential ventilator (16) in the receptacle (15) has diameter of ≤ 90mm, and preferably of 45 mm.

9. Sliding door device according to one of Claims 1-8, **characterized in that** the receptacle (15) in the frame part (14), including its inlet and outlet (17, 18), has a size which is approximately twice the diameter of the rotor of the tangential blower (16).

10. Sliding door device according to one of Claims 1-9, **characterized in that**, for a door with a height of 2 m, the tangential ventilator has a single rotor in the receptacle (15).

11. Sliding door device according to one of Claims 1 - 10, **characterized in that**, for a door with a height of approximately 2 in, the motor of the tangential ventilator has a section of rotor extending out from each side.

12. Sliding door device according to one of Claims 1-11, **characterized in that** the discharge angle of the air stream with respect to the line formed by the closed door (11) is 7°, the air stream being directed away from the door (11).

13. Sliding door device according to one of Claims 1-12, **characterized in that** the air stream has a velocity of at least 2 m per second as it emerges from the outlet (17).

14. Sliding door device, especially according to one of Claims 1-13, **characterized in that** at least the vertical frame part (14) for the blower (16) on the exposed, edge (13) of the sliding door is made of foamed metal.

15. , Sliding door device, especially according to one of Claims 1-14, **characterized in that** the frame part (14) on the exposed vertical edge (13) of the door, preferably the bottom area of the frame part, carries a sensor (23) to monitor the doorway (20).

16. Sliding door device according to Claim 15, **characterized in that** a sensor (23) is provided on the frame part (14) of a sliding door (11) to scan the doorway, this sensor being directed toward the outside of the doorway (20), whereas the sensor (23) on the frame part of the other sliding door (11) is directed toward the inside (21) of the doorway (20).

17. Sliding door device according-to one of Claims 1-16, **characterized in that** power is supplied, to the blower (15) and/or to the sensor (23) via the tension cable used to move each of the sliding doors.

18. Sliding door device according to one of Claims 1-17, **characterized in that** the frame part (14) with the blower receptacle (15) is attached to the lateral surface (11) of the door, near the exposed vertical edge (13) of the door.

19. Sliding door device according to one of Claims 1-18, **characterized in that** the blower (16) can be switched to a lower power setting when the adjustable sliding door (11) is programmed to reduce the extent to which it opens the doorway (20).

20. Sliding door device according to one of Claims 1-19, **characterized in that** the discharge direction of the nozzle-like outlet slot (17) is adjustable.

## Revendications

1. Dispositif à porte coulissante (10) comprenant au moins une porte coulissante (11) mobile, ainsi que des parties de limitation (12) pour l'immobilisation et le guidage de la porte coulissante (11) déplaçable et mobile, qui, en fonction d'une commande, ouvre et/ou ferme automatiquement un passage de paroi (20), ici la porte coulissante (11) étant entourée, au niveau de ses bords, au moins par zones, par une partie de cadre (14), sachant que, au moyen d'une soufflante, un rideau d'air (24), produit à travers une ouverture longitudinale, est susceptible d'être produit devant le passage (20), et le rideau d'air s'écoulant depuis une ouverture (17), faisant à peu près la totalité de la longueur de la face de porte verticale, d'une partie de cadre (14) disposée sur la face (13) verticale libre de la porte coulissante (11),
**caractérisé en ce que**
la partie de cadre (14) présente un logement (15), dans lequel est prévu une soufflante (16) et, par l'intermédiaire d'une ouverture de sortie (17) du genre d'une buse, produit le rideau d'air (24), et **en ce qu'**une ouverture d'aspiration (18) de la soufflante (16) est prévue sur la partie de cadre (14).

2. Dispositif à porte coulissante selon la revendication 1, **caractérisé en ce que** l'ouverture d'aspiration (16) est prévue sur la face intérieure (21) de la porte coulissante.

3. Dispositif à porte coulissante selon la revendication 1 ou 2, **caractérisé en** de que la soufflante (16) s'étend sur à peu près la totalité de la hauteur de la porte (11).

4. Dispositif à porte coulissante selon l'une des revendications 1 à 3, **caractérisé en ce que** le rideau d'air (24), produit à travers l'ouverture de sortie (17) du genre d'une buse, s'étend sous un angle (26) de faible valeur légèrement par rapport à la direction de déplacement (25) de la porte, le flux d'air du rideau ici allant en s'écartant de la trajectoire de déplacement (25) de la porte coulissante (11).

5. Dispositif à porte coulissante selon l'une des revendications 1 à 4, **caractérisé en ce que** la soufflante (16) commute en une puissance plus élevée lors de l'ouverture de la porte.

6. Dispositif à porte coulissante selon l'une des revendications 1 à 4, **caractérisé en ce que** deux portes coulissantes 11, se déplaçant en sens inverse, sont chacune munie d'une soufflante (16).

7. Dispositif à porte coulissante selon l'une des revendications 1 à 6, **caractérisé en ce que** la soufflante (16) est réalisée sous la forme de ventilateur à flux tangentiel ou transversal.

8. Dispositif à porte coulissante selon l'une des revendications 1 à 7, **caractérisé en ce que** le rotor du ventilateur tangentiel (16) présente dans le logement (15) un diamètre ≤ 90 mm, en particulier de 45 mm.

9. Dispositif à porte coulissante selon l'une des revendications 1 à 8, **caractérisé en ce que** le logement (15) de la partie de cadre de porte (14) présente, avec l'ouverture d'entrée et de sortie (17,18), une grandeur correspondant à peu près au double du diamètre du rotor de la soufflante tangentielle 16.

10. Dispositif à porte coulissante selon l'une des revendications 1 à 9, **caractérisé en ce que** pour une hauteur de porte de 2 m, le ventilateur tangentiel présente un rotor unique dans le logement 15.

11. Dispositif à porte coulissante selon l'une des revendications 1 à 10, **caractérisé en ce que** pour une hauteur de porte d'environ 2 m, le moteur du ventilateur tangentiel présente vers ses deux côtés, un tronçon de rotor.

12. Dispositif à porte coulissante selon l'une des revendications 1 à 11, **caractérisé en ce que** l'angle de sortie d'écoulement du flux d'air, par rapport à la ligne formée par la porte (11) fermée, et de 7 degrés, le flux d'air allant ici en s'écartant de la porte (11).

13. Dispositif à porte coulissante selon l'une des revendications 1 à 12, **caractérisé en ce que** le flux d'air sortant de l'ouverture de sortie (17) présente une vitesse d'au moins 2 m par seconde.

14. Dispositif de porte coulissante, en particulier selon l'une des revendications 1 à 13, **caractérisé en ce qu'**au moins la partie de cadre (14) verticale, située sur la face de porte coulissante (13) libre pour la soufflante (16), est construite en métal alvéolaire.

15. Dispositif de porte coulissante, en particulier selon l'une des revendications 1 à 14, **caractérisé en ce que** la partie de cadre (14), située sur la face de porte (13) verticale libre, dans sa zone de préférence inférieure, porte un capteur (23) devant surveiller le passage (20).

16. Dispositif à porte coulissante selon la revendication 15, **caractérise en ce qu'**un capteur (23), servant pour l'ouverture de porte de la partie de cadre (14) d'une porte coulissante (11), est orienté vers le côté extérieur du passage (20), tandis que le capteur (23) de la partie de cadre de l'autre porte coulissante (11) est orienté vers le côté intérieur (21) du passage (20).

17. Dispositif à porte coulissante selon l'une des revendications 1 à 16, **caractérisé en ce que** l'alimentation électrique se fait de la soufflante (15) et/ou du capteur (23), par l'intermédiaire du dispositif à câble de traction, pour le déplacement de chaque porte coulissante.

18. Dispositif à porte coulissante selon l'une des revendications 1 à 17, **caractérisé en ce que** la partie de cadre (14) avec le logement de soufflante (15) est disposé sur la face de porte (13) verticale libre, sur la face latérale de la porte (11).

19. Dispositif à porte coulissante selon l'une des revendications 1 à 19, **caractérisé en ce que** la soufflante (16) est commutable en une puissance soufflante plus faible, lorsqu'une largeur d'ouverture du passage (30) de la porte coulissante (11) réglable est plus faible.

20. Dispositif à porte coulissante selon l'une des revendications 1 à 19, **caractérisé en ce que** la direction de soufflage de la fente de sortie (17) du genre d'une buse est réglable.
